# EUROPÄISCHE PATENTSCHRIFT

(11) **EP 0 510 009 B1**
(45) Veröffentlichungstag und Bekanntmachung des Hinweises auf die Patenterteilung: **15.06.1994**
(21) Anmeldenummer: 91900721.1
(22) Anmeldetag: 18.12.1990
(51) Int. Cl.: F01C 1/344

(54) **DREHSCHIEBERMASCHINE**
ROTARY VALVE MACHINE
MACHINE A TIROIR ROTATIF

(30) Priorität: 12.01.1990 DE 4000762; 15.09.1990 DE 4029345
(43) Veröffentlichungstag der Anmeldung: 28.10.1992
(73) Patentinhaber: ECKHARDT, Georg Willi, D-88045 Friedrichshafen (DE)
(72) Erfinder: ECKHARDT, Georg Willi, D-88045 Friedrichshafen (DE)
(74) Vertreter: Engelhardt, Guido, Dipl.-Ing.
(86) Internationale Anmeldenummer: DE9000971
(87) Internationale Veröffentlichungsnummer: WO9110812

(56) Entgegenhaltungen:
- DE-A- 3 616 579
- FR-A- 826 534
- GB-A- 264 819
- US-A- 4 449 899

## Beschreibung

Gegenstand der Erfindung ist eine Drehschiebermaschine auf der geometrischen Grundlage der Konchoide des Kreises, auch Pascalsche Schnecke genannt, in der die Formen und Proportionen der laufenden Maschinenteile nach einer Bemessungsregel aufeinander abgestimmt und optimiert werden.

Drehschiebermaschinen der genannten Bauart sind aus den Patentschriften 'US 1 994 245' und 'DD 46 761' bekannt und haben den nachfolgend beschriebenen Aufbau:

In einem beidseits mit je einem Gehäusedeckel verschlossenen Hohlzylinder 1 mit dem Innenflächenprofil E der Umfangslinie der Pascalschen Schnecke ist, axial zum Hohlzylinder angeordnet, ein Drehkolben 4 in Form eines hohlen Kreiszylinders in beiden Gehäusedeckeln drehbar gelagert. Die Rotationsachse des Drehkolbens deckt sich mit dem Mittelpunkt M′ des Mittelkreises K′ der auf Zeichnung 1 und 2 dargestellten Pascalschen Schnecke. Daraus folgt, daß sich der Drehkolben mit dem Radius r_{Dk} mit seiner Außenfläche am Näherungspunkt (-xr_{Dk}yo) = E180° der Innenfläche des Hohlzylinders bis auf einen Spalt nähert.

Die Steuerwelle 8 in der Ausführung als Kurbelwelle mit dem Radius r des Grundkreises K ist, durch den hohlen Drehkolben und durch zentrale Öffnungen in dessen Stirnwänden führend, ebenfalls in beiden Gehäusedekkeln drehbar gelagert, wobei sich die axial zum Drehkolben angeordnete Kurbelwellenachse mit dem Mittelpunkt M des Grundkreises K deckt.

Auf den Kurbelzapfen der Steuerwelle sind ein oder zwei Drehschieber 6 in ihrer halben Länge L/2 drehbar gelagert. Sie entsprechen funktionell um 180° versetzten Flügelpaaren 6f, welche über Stege 6s mit einer bzw. zwei zentralen Lagerhülsen 6l zu einem starren Drehschieber verbunden sind. Ihre Mittelpunkte P decken sich mit den Achsen der Kurbelzapfen und beschreiben bei Drehung der Steuerwelle den Grundkreis K.
Die Drehschieber werden zusätzlich in diametralen Längsnuten 5 des Drehkolbens geführt.

In Maschinen mit einem Drehschieber pro Arbeitsraum müssen die Massenkräfte des auf dem Grundkreis K umlaufenden Kurbelzapfens und des Drehschiebers mit zwei Gegengewichten auf der Steuerwelle ausgeglichen werden. Der Einbau von mehr als einem Drehschieber pro Arbeitsraum ermöglicht den Ausgleich der Massenkräfte ohne Gegengewichte, wenn die Drehschieber eine Längs- und Querachsensymmetrie besitzen und die Gabelung der Stege 6s mit den Lagerhülsen 6l so angeordnet ist, daß sie sich nicht gegenseitig überdecken.

Da die Drehkolbenrotationsachse in M′_{(xo yo)} = P_{(xo yo)} liegt, der Mittelkreis K′ den Grundkreis K in P₍ₓ₂ᵣ _{yo)} = S_{(x2ryo)} berührt, r′=2r ist und die Punkte P und S die gleiche Bahngeschwindigkeit und Drehrichtung haben, kann eine zentrische Außenverzahnung auf der Steuerwelle 8 mit dem Teilkreis Kₜ in eine zentrische Innenverzahnung in einer Drehkolbenstirnwand mit dem Teilkreis Kₜ′ greifen.
Das Verhältnis der Zähnezahl von Außenverzahnung zu Innenverzahnung ist dabei 1:2. Die Verzahnung der Steuerwelle mit dem Drehkolben gewährleistet die exakt synchrone Drehung dieser beiden Maschinenteile im Verhältnis 2:1 und fängt die auf die Drehschieber wirkenden Biegekräfte ab.

Die Maschinengeometrie der Pascalschen Schnecke ermöglicht auch Konstruktionen ohne Verzahnung der Steuerwelle 8 mit dem Drehkolben 4, weil der Bewegungsablauf der Drehschieber eine zwangsgesteuerte Rotation von Drehkolben und Steuerwelle im erwähnten Verhältnis 1:2 bewirkt.
Hierbei wirkt jedoch durch das auf die Steuerwelle wirkende Drehmoment ein zusätzliches Biegemoment auf die Drehschieber. Die Verbiegung der Drehschieber kann zu einer Verkantung in den Längsnuten 5 führen.

Bei der synchronen Drehung von Steuerwelle und Drehkolben bewegen sich die achsmittig in Punkt P liegenden Massenpunke der Drehschieber mit der Steuerwellendrehzahl auf dem Grundkreis K bei gleichzeitiger Drehung der Drehschieber um ihre Achse in Punkt P mit der Drehkolbendrehzahl. Hierbei beschreiben die abgerundeten Seitenkanten 6e der Drehschieber die Umfangslinie E der Pascalschen Schnecke und können daherberührungsfrei entlang der Innenfläche des Hohlzylinders 1 mit gleichem Profil geführt werden.
Gleichzeitig führen die Drehschieber dabei eine periodische Schubbewegung im Bezug auf die Drehkolbenseitenwand aus,die pro Drehung in jede Richtung einmal den Maximalschub NEₘₐₓ = 2D in der Stellung 0° erreicht.

In der Patentschrift 'DD 46 761' ist prinzipiell der Einbau nur eines Drehschiebers pro Arbeitsraum bei einem anderen, von der Problemstellung dieses Patents abweichenden Arbeitsprinzip vorgesehen.
Der Gasausstrom erfolgt hier über Kanäle im Drehkolben und die vorgesehene hohe innere Verdichtung wird durch die Verwendung des Drehkolbens 4 als Drehschieberventil erreicht.
Im Text und auf den Zeichnungen ist die Steuerwelle 8 als Kurbelwelle dargestellt. Das Problem der Gestaltung und Schmierung des Drehschieberlagers ist hier nicht angesprochen.

In der Patentschrift 'US 1,994,245' ist die Steuerwelle ebenfalls im Text und auf den Zeichnungen als Kurbelwelle mit einem durch Kurbelzapfen und Wangen führenden Schmiermittelkanal dargestellt.
Das der Erfindung zugrundeliegende Konstruktionsprinzip sieht ausschließlich den Einbau von zwei Drehschiebern pro Arbeitsraum vor. Die Drehschieber bestehen aus zwei in ihrem Lager geteilten Hälften.

Der beschriebene Stand der Technik hat die nachfolgend genannten Nachteile und Mängel:
Die Steuerwelle ist als Kurbelwelle ausgeführt. Damit steht zwar für die Drehschieber der größtmögliche Bauraum im Drehkolben zur Verfügung; das Kurbelwellenkonzept hat andererseits jedoch schwerwiegende Nachteile:
- Die Kurbelwelle kann geteilt und mit bekannten Schraub- und Steckverbindungen versehen, welche den Einsatz ungeteilter Nadellager erlauben, wegen der niedrigen Exzentrizität nur unter hohem Fertigungsaufwand bei einer stark reduzierten Biege- und Torsionsfestigkeit hergestellt werden.
   Man wird deshalb,wie bereits in der US-Patentschrift 1,994,245 vorgeschlagen, die Steuerwelle als ungeteilte Kurbelwelle mit einem Schmiermittelkanal in den Kurbelzapfen und Wangen ausführen. Die Drehschieber müssen dann mit geteilten Gleitlagern versehen werden.
- Damit entsteht jedoch ein neues Problem; das Ausbohren des Schmiermittelkanals. Er muß fertigungstechnisch aufwendig aus mehreren, durch Kurbelwelle, -zapfen und -wangen geführte Teilbohrungen zusammengesetzt werden. Wegen der geringen Exzentrizität der Steuerwelle ist das Durchbohren der Kurbelzapfen bei höheren Drehschieberzahlen besonders schwierig.
- Die Steuerwelle kann aufgrund der Maschinengeometrie an ihren Enden nur einmal in jedem Gehäusedeckel gelagert werden. Dies führt bei größeren Baulängen, die sich zwangsläufig beim Einsatz einer höheren Drehschieberzahl ergeben und wegen der günstigeren Form der Drehschiebermaschine auch erwünscht sind, in der Ausführung als Kurbelwelle wegen der kleinen Kurbelzapfenquerschnitte zu einer geringen Biege- und Torsionsfestigkeit.
   Hierdurch wird die Belastungsfähigkeit der Steuerwelle und die Genauigkeit des Spaltes zwischen Drehschieberseitenkante 6e und der Hohlzylinderinnenfläche mit einem entsprechenden Rückgang des Wirkungsgrades gemindert.
- Die auf der Steuerwelle zur Verfügung stehende Fläche für die Drehschieberlager ist in der Ausführung als Kurbelwelle in zweifacher Hinsicht reduziert:
   Wegen der kleinen Kurbelzapfendurchmesser sind auch die Lagerdurchmesser klein.
   Die maximale Gesamtlagerbreite ist durch den Steuerwellenabschnitt innerhalb des Hohlzylinders vorgegeben. Mit zunehmender Drehschieberzahl reduziert sich daher ohnehin die für den einzelnen Drehschieber zur Verfügung stehende Lagerbreite. Sie wird durch die notwendige Ausbildung der Kurbelwangen noch zusätzlich verschmälert.

Die genannten Nachteile lassen sich vermeiden, wenn die Steuerwelle als Exzenterwelle ausgeführt wird:
- Die Herstellung als geteilte Welle ist wesentlich einfacher. Wie auf Zeichnung 5 dargestellt, können die einzelnen Exzentersegmente 8s mit entsprechendem Winkelversatz auf eine durchgehende zentrale Führungswelle 9 aufgesteckt werden. Die Drehschieber können auch ungeteilte Nadellager erhalten.
- Der Schmiermittelkanal kann als zentrale Langlochbohrung 16 ausgeführt werden, von der radiale Bohrungen 17 in den Steuerwellenexzentern zu den Drehschieberlagern führen.
   Neben dem fertigungstechnischen Vorteil wird auch noch der funktionelle Vorteil der Schmiermitteldruckerhöhung durch die Zentrifugalbeschleunigung in den radialen Exzenterbohrunger 17 genutzt
- Die Biege- und Torsionsfestigkeit ist wegen der sich axial überdeckenden Exzentersegmente 8s größer.
- Durchmesser und Breite der Drehschieberlager sind größer.

In der Ausführung als Exzenterwelle wird der Steuerwellenquerschnitt größer und damit notwendigerweise auch der Drehkolbendurchmesser D_{Dk} bei gleichbleibendem Maximalschub NEₘₐₓ.
Der technischen Nutzbarkeit sind daher Grenzen gesetzt, denn mit zunehmendem Steuerwellenquerschnitt verkleinert sich hierdurch ja auch das Verhältnis des Maximalschubes NEₘₐₓ zum Drehkolbendurchmesser D_{Dk} und damit das spezifische Verdrängungsvolumen. Die Verschiebung der Proportion von L und D_{Dk} zu NEₘₐₓ ist auf Zeichnung 3 dargestellt.
Gleichzeitig verkleinert sich der Steuerwellenverzahnungsdurchmesser im Verhältnis zur Drehschieberlänge. Die kleiner werdende Verzahnung wird mit einem größer werdenden Drehmoment belastet.

Ein weiterer Nachteil des Standes der Technik ist die zu geringe Drehschieberzahl pro Arbeitsraum:
Analog zum Arbeitsprinzip der Flügelzellenmaschine ist eine möglichst hohe Drehschieberzahl pro Arbeitsraum anzustreben, um vergleichbare Pulsations- und innere Verdichtungswerte zu erzielen.
Drehschiebermaschinen mit einem oder zwei Drehschiebern sind technisch bedeutungslos wegen zu hoher Pulsationswerte und der zu geringen maximal erzielbaren inneren Verdichtung.
Die Drehschiebermaschine der obengenannten US-Patentschrift läßt sich in der dargestellten Proportion von D_{Dk} zu NEₘₐₓ und der Bauart mit zwei Drehschiebern pro Arbeitsraum nicht auf eine höhere Zahl erweitern.
Ob sich das Konstruktionsprinzip mit einem zusätzlich Bauraum verbrauchenden Einsatz einer Exzenterwelle überhaupt auf eine höhere, mit Flügelzellenmaschinen vergleichbare Drehschieberzahl erweitern läßt, ist aus dem Stand der Technik nicht ableitbar.

Dieser Erfindung liegt die Aufgabe zugrunde, mit Hilfe einer Bemessungsregel für Drehschiebermaschinen der obengenannten Bauart einerseits die Ausführung der Steuerwelle als Exzenterwelle bei gleichzeitigem Einbau einer höheren Drehschieberzahl pro Arbeitsraum zu erreichen und andererseits die Form und Proportionierung von Steuerwelle, Drehschiebern und Drehkolben unter optimaler Ausnutzung des Bauraumes so zu gestalten, daß der Maximalschub NEₘₐₓ im größtmöglichen Verhältnis zum Drehkolbendurchmesser D_{Dk} steht.

Der Patentschrift sind zum besseren Verständnis 8 Zeichnungen beigefügt.
- Fig. 1 und 2: zeigen die Pascalsche Schnecke in kartesischen und Polarkoordinaten.
- Fig. 3: zeigt in einem Diagramm die Darstellung von D als Funktion von L
- Fig. 4: zeigt die Pascalsche Schnecke in der Darstellung als Kardioide.
- Fig. 5: zeigt die Bemessungsregel für die Drehschieberlängenproportion.
- Fig. 6 - 8: zeigen den Teil eines Drehschiebermaschinenquerschnitts mit dem Einsatz von 2 - 7 Drehschiebern pro Arbeitsraum.

Für die Lösung dieser komplexen Aufgabe reichen die dem Stand der Technik entsprechend angewandten geometrischen Grundlagen nicht aus.

Die dem Stand der Technik zugrunde gelegte Maschinengeometrie beschränkt sich auf die Umfangslinie der Pascalschen Schnecke in der Darstellung in kartesischen Koordinaten$\text{(x² + y² - Dx)² = L²/4·(x² + y²)}$
und Polarkoordinaten$\text{E = D·cos(a) + L/2}$
Dabei werden der Grundkreisdurchmesser D und die Drehschieberlänge L als willkürlich gewählte Konstanten benutzt.

Aus dieser Beziehung kann man zwar ableiten, daß sie prinzipiell die geometrische Grundlage für Drehschiebermaschinen sein kann, jedoch ist aus ihr nicht ableitbar, ob sich auch die erforderlichen Baugrößen der Maschinenteile aller denkbaren Drehschiebermaschinenarten aufeinander abstimmen lassen.
Die isolierte Betrachtung einer einzelnen Kurve reicht für die Konstruktion von Drehschiebermaschinen nicht aus,weil mit der Wahl des Wertes für D und L der Kurvenverlauf und die Proportionalität von D zu D_{Dk} in einer Weise beeinflußt werden, die über die grundsätzliche technische Verwertbarkeit entscheiden.
Greift man, dem Stand der Technik entsprechend, aus der rechnerisch möglichen unendlichen Zahl von Umfangslinien isoliert eine einzelne Kurve heraus, so kann man selbst bei zufälliger Wahl einer verwertbaren Größe für Drehschiebermaschinen mit einer Steuerwelle in Form einer Kurbelwelle und einem oder zwei Drehschiebern pro Arbeitsraum, keine Aussage darüber machen, ob sich diese Kurve auch für den Einbau einer Exzenterwelle bei einer deutlich höheren Drehschieberzahl eignet.

Der erste Lösungsschritt besteht in der Einbeziehung aller rechnerisch möglichen Verhältnisse von D zu L in die Konstruktion durch die Darstellung der einen Konstanten D als Funktion der anderen Konstanten L Man erhält so die Beziehung$\text{L= 2D·f + 2D}$
Sie ist auf Zeichnung 3 in einem Diagramm dargestellt. Aus ihr folgt, daß sich die Drehschieberlänge L bei einem angenommenen Wert für den Grundkreisdurchmesser D nur durch Änderung des Drehkolbendurchmessers D_{Dk} = 2D·f um den Faktor f ändern läßt. Die Geometrie der Steuerwelle 8 bleibt dabei mit dem Maximalschub NEₘₐₓ = 2D konstant.
Der Proportionalitätsfaktor f ist hier als Hilfsgröße eingeführt. In ihm ist die Summe aller die Proportionalität von D zu L beeinflussenden Größen zusammengefaßt. Mit seiner Hilfe lassen sich in übersichtlicher Form die Eckwerte für die Proportionen der Drehkolbendurchmesser D_{Dk} zum Maximalschub NEₘₐₓ der einzelnen Bauarten und daraus abgeleitet, das spezifische Verdrängungsvolumen festlegen:
- Für eine nutzbare Maschinengeometrie auf der Grundlage der Pascalschen Schnecke muß f ≧ 1 sein, weil auch in der einfachsten Bauart einer Drehschiebermaschine mit nur einem Drehschieber pro Arbeitsraum der Drehkolbendurchmesser D_{Dk} ≧ NEₘₐₓ ≧ L/2 sein muß.
- Der Einbau von mehr als einem Drehschieber pro Arbeitsraum setzt einen Wert für f ≧ 2 voraus, weil der Drehkolbendurchmesser D_{Dk} ≧ 2NEₘₐₓ ≧ 2·2D sein muß. Demnach ist die Grundgleichung für Drehschiebermaschinen mit mehr als einem Drehschieber pro Arbeitsraum$\text{L = 2D·2 + 2D = 4D + 2D}$

Aus dieser Beziehung kann die auf Zeichnung 5 dargestellte Bemessungsregel für die Proportion von Steuerwelle, Drehschieberlager, Drehschieberflügellänge und Drehkolben zur Drehschiebergesamtlänge abgeleitet werden, indem sie um die Durchmesser bzw. Länge der genannten Maschinenteile in der nachfolgenden Weise erweitert wird:${\text{D}}_{\text{Dk}} {\text{= 2D·2 + (r}}_{\text{8s}} {\text{+ d}}_{\text{6l}} \text{+ e + s)·2}$
Daraus folgt$\text{f =} \frac{{\text{2D + r}}_{\text{8s}} {\text{+ d}}_{\text{6l}} \text{+ e + s}}{\text{D}}$
und${\text{L = 4D + (D}}_{\text{8s}} {\text{+ 2d}}_{\text{6l}} \text{+ 2e + 2s) + 2D}$
Hierbei ist:
- r₈ₛ: = Steuerwellenexzenterradius,
- D₈ₛ: = Steuerwellenexzenterdurchmesser,
- d₆ₗ: = Stärke der Drehschieberlagerhülse 6l,
- e: = Drehschieberminimaleinschub in die Drehkolbenseitenwand d_{Kr},
- s: = Minimalabstand der beweglichen Maschinenteile.

Die genannte Bemessungsregel gilt auch für maschinen mit einem Drehschieber pro Arbeitsraum. Wenn solche Maschinen nach dieser Regel abgestimmt werden, können sie ohne Änderung der Proportionen auf eine höhere Drehschieberzahl erweitert werden.

Wenn D₈ₛ < D gewählt wird, kann die Steuerwelle 8 nur als Kurbelwelle konstruiert werden.
Die Ausführung als Exzenterwelle setzt den Wert für D₈ₛ > D und f > 2,5 voraus. Die Wahl des Exzenterdurchmessers hängt von der gewünschten Belastungsfähigkeit und dem Durchmesser D₁₆ der zentralen Langlochbohrung 16 ab.
Soll die Steuerwelle, wie auch auf Zeichnung 5 dargestellt, als geteilte Exzenterwelle, bestehend aus einer zentralen Führungswelle 9 und aufgesteckten Exzentersegmenten 8s, zusammengesetzt werden, muß der Wert für D₈ₛ um D₉ - D₁₆ erweitert werden.

Die Stärke d₆ₗ der Drehschieberlagerhülse 6l hängt neben der geforderten Festigkeit vor allem von der gewählten Lagerart ab. So nimmt der Durchmesser von Nadel- oder Rollenlagern gegenüber Gleitlagern deutlich zu und erfordert einen höheren Wert für d₆ₗ.

Die Größe e gibt den Minimaleinschub der Drehschieber in die Drehkolbenseitenwand d_{Dk} in der Stellung des maximalen Ausschubes aus dem Drehkolben bei 0° an. Mit e = 0 wäre im Querschnitt die Innenkante E′ der Drehschieberflügel 6f deckungsgleich mit der Außenfläche der Drehkolbenseitenwand. In der Praxis wird man einen Wert für e > O ≦ d_{Dk} wählen.

Mehrere Drehschieber können nur dann auf eine gemeinsame Steuerwelle montiert werden, wenn sie zwischen den Stegen 6s und den Lagerhülsen 6l geteilt sind.
Fertigungs- und montagetechnisch vorteilhaft ist die auf Zeichnung 5 dargestellte Konstruktionsform. Die Lagerhülse 6l ist hier in Drehschieberlängsrichtung in zwei Hälften geteilt und beidseits an der Teilungsstelle mit je einem Flansch 6Fl versehen, der mit dem Flansch der anderen Hälfte eine Nut bildet. In diese Nut wird von außen der plattenförmige Steg 6s eingeschoben und an dem Flansch jeder Lagerhülsenhälfte mit einem Bolzen oder einer Paßschraube befestigt.
Die beschriebene Lagerhülsenform kann auch ungeteilt für Nadel- und Rollenlager verwendet werden.

Die für den Flansh zur Verfügung stehende Baulänge L_{6fl} hängt von der Größe des Minimaleinschubes e ab. Ist e = d_{Dk}, kann L_{6Fl} ≧ D sein. Bei Verkleinerung von e < d_{Dk} nimmt L_{6Fl} um den Betrag d_{Dk} - e ab. Durch die Krümmung der Drehkolbenseitenwand wird die Bauhöhe H_{6Fl} des Lagerhülsenflansches in der 0°-Stellung von dem Kreisbogen r_{Dk} - (d_{Dk}+s) begrenzt.

Mit dem Wert s wird der Minimalabstand zwischen den nicht miteinander verbundenen beweglichen Bauteilen im Drehkolben angegeben.
Die Drehschieber sind in der 0°-Stellung maximal aus dem Drehkolben geschoben. Hier nähert sich der Lagerhülsenflansch 6Fl auf seine kürzeste Distanz der Innenfläche der Drehkolbenseitenwand. Gleichzeitig nähert sich die Innenkante E′ des Drehschieberflügels 6f der Lagerhülse des gegenüberliegenden Drehschiebers auf ihren Minimalabstand. Dieser ist, wie auf den Zeichnungen 5 - 8 dargestellt, bei ungerader Drehschieberzahl etwas größer als bei gerader Drehschieberzahl mit dem Vorteil eines dadurch geringfügig vergrößerten Bauraumes für die Lagerhülsen.

Der Wert für s wird vor allem von der Form des Drehschieberlagers bestimmt, besonders von der Form des Lagerhülsenflansches. Eine sperrige Bauweise vergrößert den erforderlichen Freigang für das Lager und erhöht damit entsprechend den Wert für s. Dadurch verkleinert sich wiederum das Verhältnis des Maximalschubes NEₘₐₓ zum Drehkolbendurchmesser D_{Dk}.

Die Maximierung dieses Verhältnisses ohne gleichzeitige Schwächung der Steuerwelle bzw. des Drehschieberlagers kann demnach nur mit Hilfe der optimalen Ausnutzung des Bauraumes erreicht werden und ist der Inhalt des nachfolgend beschriebenen zweiten Teils der Bemessungsregel:

Wie bereits beschrieben und auf Zeichnug 2 dargestellt, gilt für die Pascalsche Schnecke, auf Polarkoordinaten bezogen, die Gleichung$\text{E = D·cos(a) + L/2}$
Die Innenkanten E′ der Drehschieberflügel 6f bewegen sich auf einer Umfangslinie nach der Beziehung${\text{E′ = D·cos(a) + (D + r}}_{\text{8s}} {\text{+ D}}_{\text{6l}} \text{+ s)}$
Hieraus leitet sich eine Teilgröße für die Höhe H_{6Fl} des Lagerhülsenflansches ab. Sie wird durch den seitlichen Minimalabstand S′E′ₘᵢₙ eines Drehschiebers 6 von der Innenkante E′ des benachbarten Drehschieberflügels 6f festgelegt und kann in die folgende, auf Zeichnung 7 dargestellte Beziehung gefaßt werden:${\text{S′E′}}_{\text{min}} {\text{= M′E′}}_{\text{180°}} {\text{.sin(β) - (1/2 d}}_{\text{6f}} {\text{.cos(β) + 1/2 d}}_{\text{6f}} \text{+ s)}$
Hierbei ist:
- d_{6f}: = Die Drehschieberplattenstärke,
- s: = Der Minimalabstand der Maschinenteile,
- n: = Die Drehschieberzahl,
- β: = 180/n° der Winkel zwischen zwei benachbarten Drehschiebern.

Für den Lagerhülsenflansch 6Fl steht noch ein weiterer, sehr wichtiger Bauraum zur Verfügung:
Wie auf Zeichnung 4 dargestellt ist, kann die Konchoide des Kreises auch als Kardioide, eine Sonderform der Epizykloide, aufgefaßt werden, wobei hier der Mittelkreis K′ mit seiner Innenseite auf der Außenseite des Grundkreises K abrollt und die Verlängerungspunkte E bzw. E′ dabei die Kardioiden beschreiben.
Die Kurve mit der kürzesten, technisch verwertbaren Verlängerung des Mittelkreises K′ um r_{Dk} = r′ = D, entspricht in der Beziehung$\text{L = 2D·f + 2D}$
dem Wert für f = 1.

Nach dem vorangegangenen ersten Teil der Bemessungsregel ist die Kardioide der Punkte E mit dem Drehkolbenradius${\text{r}}_{\text{Dk}} {\text{= 2D + r}}_{\text{8s}} {\text{+ d}}_{\text{6l}} \text{+ e + s}$
und die Kardioide E′ mit dem Wert (r₈ₛ + d₆ₗ + s) verlängert.

Die Kardioiden haben dann die gleiche Lage im Bezug zum Koordinatensystem der Konchoide des Kreises K, wenn ihr Scheitelpunkt auf der x-Achse kartesischer Koordinaten liegt, bzw. 0°, bezogen auf Polarkoordinaten, beträgt und der Rückkehrpunkt in O = M′ liegt.

Zeichnung 4 zeigt einen durch die Punkte E′90°, E′180° und E′270° gehenden Kreisbogen Kb mit dem Radius${\text{r}}_{\text{Kb}} \text{=} \frac{{\text{(D + r}}_{\text{8s}} {\text{+ d}}_{\text{6l}} {\text{+ s)² + (r}}_{\text{8s}} {\text{+ d}}_{\text{6l}} \text{+ s)²}}{{\text{2 (r}}_{\text{8s}} {\text{+ d}}_{\text{6l}} \text{+ s)}}$
Werden von der Verlängerung E′0° des auf dem Rückkehrpunkt in O = M′ stehenden Mittelkreises K′ Winkel zwischen 90° und 180° mit dem Scheitel in O = M′ abgetragen, dann beschreiben die Schnittpunkte der freien Schenkel mit dem Kreisbogen Kb beim Abrollen des Mittelkreises K′ um den Grundkreis K, verlängerte Kardioiden, welche die größte,durch E′90° gehende Kardioide in einem Punkt berühren, jedoch nicht überschneiden und mit dem doppelten Winkelbetrag um den Mittelpunkt M des Grundkreises K gedreht sind.

Diese geometrische Beziehung hat für die Drehschieberkonstruktion die große praktische Bedeutung, daß der Bereich innerhalb des Kreisbogens mit dem Radius r_{Kb}-s als zusätzlicher Bauraum für den Lagerhülsenflansch 6Fl über die obengenannte Höhe hinaus genutzt werden kann. Er gewinnt mit zunehmender Drehschieberzahl an Bedeutung.

Die einzelnen Teile des Lagerhülsenflansches 6Fl beschreiben bei ihrer Bewegung entsprechende Kardioiden mit der Drehung um den Mittelpunkt M.
Sie können, wenn sie innerhalb des Kreisbogens mit dem Radius r_{Kb}-s liegen, dabei die Innenkanten E′ der benachbarten Drehschieberflügel 6f unterschneiden. Der Grad der Unterschneidung nimmt mit der Höhe H_{6Fl} des Flansches und der Zahl n der Drehschieber zu.

Auf den Zeichnungen 6 - 8 ist im Querschnitt das Drehschieberprofil beim Einsatz von 2-7 Drehschiebern pro Arbeitsraum dargestellt. Die Form des Flansches ist bei konstanter Größe so gewählt, daß sie sich auch noch für die höchste Drehschieberzahl eignet.
Jeweils in der 90°-Stellung sind die Begrenzungslinien des maximal zur Verfügung stehenden Bauraumes auf das Profil des Lagerhülsenflansches projiziert. Er nimmt mit steigender Drehschieberzahl n deutlich ab.

Nur wenn das Profil des Drehschieberlagers auf den beschriebenen Bauraum begrenzt wird, kann der Wert für s bis auf eine Spaltbreite minimiert werden.

### Formelsammlung

Umfangslinie der Sekanten- bzw. Drehschieberendpunkte E auf kartesische Koordinaten bezogen:$\text{(x² + y² - 2rx)² - L²/4·(x² + y²) = 0 für L/2>4r}$
Fläche F der Pascalschen Schnecke:$\text{F = π·D²/2 + π·L²/4 D = 2r}$
Mittelpunkt M der Steuerwelle 8 mit dem Exzenterradius r und Mittelpunkt der Außenverzahnung mit dem Teilkreis Kₜ in:${\text{M}}_{\text{(xr yo)}}$
Drehkolbenmittelpunkt M′ und Mittelpunkt der Innenverzahnung mit dem Teilkreis Kₜ′ in:${\text{M′}}_{\text{(xo yo)}} {\text{= P}}_{\text{(xo yo)}}$
Eingriff der Außenverzahnung in die Innenverzahnung in:${\text{S}}_{\text{(x2r yo)}} {\text{= P}}_{\text{(x2r yo)}}$
Näherungspunkt der Hohlzylinderinnenfläche an die Außenfläche der Drehkolbenseitenwand in:${\text{}}_{\text{(-xrDk yo)}} \text{= E180° rDk = Drehkolbenradius}$
Durchmesser D des Grundkreises K und Durchmesser Dₜ des Teilkreises Kₜ${\text{D = D}}_{\text{t}} \text{= 2r}$
Durchmesser D′des Mittelkreises K′und Durchmesser D_{t′} des Teilkreises K_{t′}${\text{D′ = D}}_{\text{t′}} \text{= 2D = 4r}$
Verhältnis der Drehschieberlänge L zum Grundkreisdurchmesser D:$\text{L = 2D·f + 2D f = Proportionalitätsfaktor}$
Drehkolbendurchmesser DDk:$\text{DDk = 2D·f = L - 2D = L - D′}$
Mittlere Drehschieberschubgeschwindigkeit cₘ in der Längsnut 5:${\text{c}}_{\text{m}} \text{= 2D·n/30 (m/sec) n = Drehkolben-U/min}$
Verhältnis der Winkelgeschwindigkeit w der Steuerwelle 8 zur Winkelgeschwindigkeit w′ des Drehkolbens 4:$\text{w = 2w′}$
Verhältnis der Bahngeschwindigkeit vₚ der Sekanten- bzw. Drehschiebermittelpunkte P zur Bahngeschwindigkeit vₛ der Mittelkreisschnittpnkte S:${\text{v}}_{\text{p}} {\text{= v}}_{\text{s}}$
Umfangslinie E in Polarkoordinaten:$\text{E = D·cos(a) + L/2 für L/2 ≧ 2D}$
Umfangslinie E in Parameterform:$\text{x = D·cos²(a) + L/2·cos(a)}$$\text{y = D·cos(a)·sin(a) + L/2·sin(a)}$
Fläche F_{0°〉̶a} der Pascalschen Schnecke in Polarkoordinaten:${\text{F}}_{\text{0°〉̶a}} \text{= D²/4·sin(a)·cos(a) + LD/2·sin(a) + (D²/4 + L²/8)·a/360·2·π}$
Verdrängungsvolumen V_{0°〉̶a} der Drehschiebermaschine:${\text{V}}_{\text{0°〉̶a}} {\text{= (F}}_{\text{0°〉̶a}} \text{- π·rKr²·a/360).h}$
Verdrängungsvolumen Vₙ pro Drehkolbendrehung bei n Drehschiebern pro Arbeitsraum: F_{Ds}=Drehschieberprofilfl.${\text{V}}_{\text{n}} {\text{= (F}}_{\text{0°〉̶90/n°}} {\text{- π·rKr²/4n - F}}_{\text{Ds}} \text{)·4·n·h}$
Umfangsgeschwindigkeitsmaximum v_{Bmax} der Drehschieberendpunkte E bei E0°${\text{v}}_{\text{Bmax}} \text{= f·(L + D′)·Π}$
Drehschieberschub NE: NE = D·cos(a) + D
Drehschiebermaximalschub NEₘₐₓ :${\text{NE}}_{\text{max}} \text{= NE0° = 2D = D′}$
Drehschieberminimalschub NEₘᵢₙ bei n Drehschiebern pro Arbeitsraum:${\text{NE}}_{\text{min}} \text{= D·cos(90/n)° + D}$
Festlegung der Beziehung$\text{L = 2D·f + 2D}$
durch die einzelnen Bauteile der Drehschiebermaschine. Hierbei ist:$\text{f =} \frac{{\text{2D + r}}_{\text{8s}} {\text{+ d}}_{\text{6l}} \text{+ s + e}}{\text{D}}$${\text{D}}_{\text{Dk}} {\text{= 2(2D + r}}_{\text{8s}} {\text{+ d}}_{\text{6l}} \text{+ e + s)}$${\text{L = 6D + (2r}}_{\text{8s}} {\text{+ 2d}}_{\text{6l}} \text{+ 2e + 2s)}$${\text{E = D·cos(a)+ (3D + r}}_{\text{8s}} {\text{+ d}}_{\text{6l}} \text{+ e + s)}$${\text{E′ = D·cos(a) + (D + r}}_{\text{8s}} {\text{+ d}}_{\text{6l}} \text{+ s)}$
Begrenzung des Bauraumes für den Lagerhülsenflansch 6Fl durch:${\text{S′E′}}_{\text{min}} {\text{= M′E′}}_{\text{180°}} {\text{.sin(β) - (1/2.d}}_{\text{6f}} {\text{.cos(β) + 1/2 d}}_{\text{6f}} \text{+ s)}$
und${\text{r}}_{\text{Kb}} \text{- s =} \frac{{\text{(D + r}}_{\text{8s}} {\text{+ d}}_{\text{6l}} {\text{+ s)² + (r}}_{\text{8s}} {\text{+ d}}_{\text{6l}} \text{+ s)²}}{{\text{2(r}}_{\text{8s}} {\text{+ d}}_{\text{6l}} \text{+ s)}} \text{- s}$

## Patentansprüche

1. **Drehschiebermaschine** auf der geometrischen Grundlage der Pascalschen Schnecke mit einem Gehäuse aus einem mit zwei Gehäusedekkeln verschlossenen Hohlzylinder (1) mit dem Innenflächenprofil der Pascalschen Schnecke und einem in beiden Gehäusedeckeln drehbar gelagerten Drehkolben (4) in Form eines hohlen Kreiszylinders mit einer axial zum Hohlzylinder stehenden Rotationsachse im Nullpunkt der Koordinaten, durch den eine ebenfalls axial angeordnete und in beiden Gehäusedeckeln drehbar gelagerte Steuerwelle (8) mit dem Achsmittelpunkt im Grundkreismittelpunkt (M) führt und auf deren Exzentersegmenten (8s) mit der Exzentrizität des Grundkreisradius (r) die Lagerhülsen (6l) der in diametralen Längsnuten (5) des Drehkolbens geführten Drehschieber (6) mit der Länge L drehbar gelagert sind, wobei die Drehschieberflügel (6f) über Stege (6s) an den Lagerhülsenflanschen (6Fl) befestigt sind, **dadurch gekennzeichnet**,
- daß die Drehschieberlänge (L) nach folgender Beziehung bestimmt wird:${\text{L = 6D + 2r}}_{\text{8s}} {\text{+ 2d}}_{\text{6l}} \text{+ 2e + 2s}$ wobei (D) der Grundkreisdurchmesser, r₈ₛ der Radius des die Lagerhülse (6l) tragenden Exzenters (8s) der Steuerwelle (8), (d₆ₗ) die Wandstärke der Lagerhülse (6l), (e) der Minimaleinschub des Drehschieberflügels (6f) in die Seitenwand des Drehkolbens (4) und (s) der minimalabstand zwischen der Lagerhülse (6l) und sich relativ dazu bewegenden Maschinenteilen ist,
- und daß das Profil eines Lagerhülsenflansches (6Fl) begrenzt wird durch einen Kreisbogen mit dem Minimalabstand (s) zur Innenfläche der Drehkolbenseitenwand und durch einen seitlichen Minimalabstand (S′E′ₘᵢₙ) eines Drehschieberflügels (6f) zur Innenkante (E′) eines benachbarten Drehschieberflügels, welcher sich aus folgender Beziehung ergibt:${\text{S′E′}}_{\text{min}} {\text{= M′E′}}_{\text{180°}} {\text{.sin(β) - (1/2.d}}_{\text{6f}} {\text{.cos(β) + 1/2 d}}_{\text{6f}} \text{+ s)}$ wobei (M′E′_{180°}) der Abstand vom Drehkolbenmittelpunkt (M′) zur Innenkante (E′) des Drehschieberflügels (6f) in der Stellung von 180°, (β) der Winkel 180° geteilt durch die Anzahl (n) der Drehschieber und (d_{6f}) die Dicke des Drehschieberflügels ist,
- und daß das Profil eines Lagerhühsenflansches (6Fl) ferner begrenzt wird auf die Fläche innerhalb eines durch die Koordinatenpunkte (E′90°, E′180°) und (E′270°) gehenden Kreisbogens (Kb) mit dem Radius (r_{Kb}) abzüglich des Minimalabstandes (s):${\text{r}}_{\text{Kb}} \text{- s =} \frac{{\text{(D + r}}_{\text{8s}} {\text{+ d}}_{\text{6l}} {\text{+ s)² + (r}}_{\text{8s}} {\text{+ d}}_{\text{6l}} \text{+ s)²}}{{\text{2(r}}_{\text{8s}} {\text{+ d}}_{\text{6l}} \text{+ s)}} \text{- s}$

## Claims

1. **A rotary valve machine** having geometry based on Pascal's limaçon with a housing constructed from a hollow cylinder (1) closed by means of two housing covers and having the internal surface profile of Pascal's limaçon, and a rotating piston (4) shaped as a hollow circular cylinder mounted within both the housing covers so as to rotate, with the axis of its rotation axial to the hollow cylinder at the origin of the coordinates, whereby a control shaft (8) which is also located axially and rotatably mounted in both housing covers passes through the rotary piston (4) with the central point of the axis of the control shaft (8) at the axial mid-point of the base circle (M), whereby bearing sleeves (61) of the rotary valves (6) with length L which is located in diametrical longitudinal grooves (5) of the rotary piston are mounted upon the eccentric segments (8S) of the control shaft (8) with the eccentricity of the base circle radius (r), and whereby the vanes of the rotary valve (6f) are fixed onto the bearing sleeve flanges (6F1) by means of webs (6s),
**characterized in that**,
- The length of the rotary valve (L) is determined according to the following relationship:${\text{L = 6D + 2r}}_{\text{8S}} \text{+ 2d₆₁ + 2e +2s}$ In the formula, (D) is the diameter of the base circle, (r_{8S}) the radius of the eccentric (8S) of the control shaft (8) which holds the bearing sleeve (61), (d₆₁) the wall thickness of the bearing sleeve (61), (e) the minimum inwards travel of the vane (6f) of the rotary valve into the lateral wall of the rotary piston (4) and (s) is the minimum clearance between the bearing sleeve (61) and machine parts which are in motion relative thereto,
- The profile of a bearing sleeve flange (6F1) is limited by an arc with a minimum clearance (s) to the internal surface of the lateral wall of the rotary piston and by the minimum lateral clearance (S′E′ₘᵢₙ) between a vane (6f) of the rotary valve and the internal edge (E′) of an adjacent vane of the rotary valve, which is defined by the following relationship:${\text{S′E′}}_{\text{min}} {\text{= M′E′}}_{\text{180°}} {\text{.sin(β) - (1/2.d}}_{\text{6f}} {\text{.cos(β) + 1/2 d}}_{\text{6f}} \text{+ s)}$ In the formula, (M′E′_{180°}) is the clearance between the mid-point (M′) of the rotary piston and the internal edge (E′) of the vane (6f) of the rotary valve in the 180° position, (β) is the 180° angle divided by the number (n) of rotary valves, and (d_{6f}) is the thickness of the vane of the rotary valve,
- The profile of a bearing sleeve flange (6F1) is furthermore limited to the area within an arc (Kb) through the coordinates (E′90°, E′180°) and (E′270°) of radius (r_{Kb}) minus the minimum clearance (s):${\text{r}}_{\text{Kb}} \text{- s =} \frac{{\text{(D + r}}_{\text{8s}} {\text{+ d₆₁ + s)² + (r}}_{\text{8s}} \text{+ d₆₁ + s)²}}{{\text{2(r}}_{\text{8s}} \text{+ d₆₁ + s)}} \text{- s}$

## Revendications

1. Machine à tiroir rotatif basée géométriquement sur la chenille de Pascal, avec un carter consistant d'un cylindre creux (1) obturé par deux flasques et comportant un profil intérieur formé selon la chenille de Pascal, ainsi qu'un piston rotatif (4) entraîné en rotation dans les deux flasques, sous la forme d'un cylindre circulaire creux avec axe de rotation axial par rapport au cylindre creux et se trouvant dans l'origine des coordonnées, à travers lequel mène un arbre de commande (8) également axial et entraîné en rotation dans les deux flasques du carter, arbre dont le centre de l'axe se trouve dans le centre (M) du cercle de base et sur les segments excentriques (8s) duquel, dont l'excentricité correspond au rayon (r) du cercle de base, tournent les douilles-palier (6l) des tiroirs rotatifs (6) avec la longueur L, menés dans des fentes longitudinales et diamétrales (5) du piston rotatif, les palettes (6f) des tiroirs rotatifs étant fixées par des traverses (6s) sur les flasques (6Fl) des douilles-palier,
caractérisée en ce que
- la longueur du tiroir rotatif soit déterminée selon la relation suivante:${\text{L = 6D + 2r}}_{\text{8s}} {\text{+ 2d}}_{\text{6l}} \text{+ 2e + 2s}$ où (D) correspond au diamètre du cercle de base, (r₈ₛ) au rayon de l'excentrique (8s) de l'arbre de commande (8), lequel excentrique porte la douille-palier (6l), (d₆ₗ) à l'épaisseur de paroi de la douille-palier (6l), (e) à l'insertion mini de la palette (6f) du tiroir rotatif dans la paroi latérale du piston rotatif (4), et (s) à l'écartement mini entre la douille-palier (6l) et les organes de la machine décrivant un mouvement relatif par rapport à la douille-palier,
- et que le profil d'un flasque (6Fl) de douille-palier soit limité par un arc de cercle avec l'écartement mini (s) de la face intérieur de la paroi latérale du piston rotatif, et par un écartement latéral mini (S'E'ₘᵢₙᵢ) d'une palette (6f) du tiroir rotatif du bord intérieur (E′) d'une palette voisine, résultant de la relation suivante:${\text{S′E′}}_{\text{min}} {\text{}}^{\text{i}} {\text{= M′E′}}_{\text{180°}} {\text{.sin(β) - (1/2.d}}_{\text{6f}} {\text{.cos(β) + 1/2 d}}_{\text{6f}} \text{+ s)}$ où (M′E′_{180°}) correspond à l'écartement du centre (M′) du piston rotatif du bord intérieur (E′) de la palette (6f) du tiroir rotatif en position 180°, (β) à l'angle de 180° divisé par la quantité (n) de tiroirs rotatifs, et (d_{6f}) à l'épaisseur de la palette du tiroir rotatif,
- et que le profil d'un flasque (6Fl) de douille-palier soit limité de plus par la surface à l'intérieur d'un arc de cercle (Kb) avec le rayon (r_{Kb}), passant par les points de coordonnée (E′90°, E′180°) et (E′270°), moins l'écartement mini (s), où:${\text{r}}_{\text{Kb}} \text{- s =} \frac{{\text{(D + r}}_{\text{8s}} {\text{+ d}}_{\text{6l}} {\text{+ s)² + (r}}_{\text{8s}} {\text{+ d}}_{\text{6l}} \text{+ s)²}}{{\text{2(r}}_{\text{8s}} {\text{+ d}}_{\text{6l}} \text{+ s)}} \text{- s}$
